# EUROPÄISCHE PATENTSCHRIFT

(11) **EP 3 219 454 B1**
(45) Veröffentlichungstag und Bekanntmachung des Hinweises auf die Patenterteilung: **18.12.2019**
(21) Anmeldenummer: 17152554.6
(22) Anmeldetag: 23.01.2017
(51) Int. Cl.: B27G 13/10

(54) **WERKZEUGMASCHINENVORRICHTUNG**
MACHINE TOOL APPARATUS
DISPOSITIF DE MACHINES-OUTILS

(30) Priorität: 16.03.2016 DE 102016204300
(43) Veröffentlichungstag der Anmeldung: 20.09.2017
(73) Patentinhaber: Robert Bosch GmbH, 70442 Stuttgart (DE)
(72) Erfinder: Treppo, Giorgio, 33010 Venzone UD (IT); Mattiussi, Giacomo, 33011 Artegna (IT)

(56) Entgegenhaltungen:
- WO-A2-2015/157871
- CH-A- 521 832
- DE-A1-102014 015 199
- FR-A1- 2 931 382
- GB-A- 2 398 540

## Beschreibung

### Stand der Technik

Die vorliegende Erfindung betrifft eine Holzbearbeitende Werkzeugmaschinenvorrichtung gemäß dem Oberbegriff des Anspruchs 1. Eine solche Vorrichtung ist aus dem Dokument FR2931382A1 bekannt.

### Offenbarung der Erfindung

Die Erfindung geht aus von einer holzbearbeitenden Werkzeugmaschinenvorrichtung, mit zumindest einer Spanneinheit, welche dazu vorgesehen ist, zumindest eine Lage wenigstens eines Bearbeitungswerkzeugs zumindest teilweise, insbesondere mittelbar und/oder unmittelbar, festzulegen, und welche zumindest eine Vorausrichteinheit mit zumindest einem, vorteilhaft genau einem, elastischen Element aufweist.

Es wird vorgeschlagen, dass die Vorausrichteinheit zumindest eine Einhausungseinheit aufweist, welche das elastische Element in einem montierten Zustand zu wenigstens einem Großteil und vorteilhaft in zumindest einem Anwendungszustand vollständig umschließt, insbesondere wenigstens in einem vorgespannten Zustand des elastischen Elements und/oder vorteilhaft in einem, insbesondere vollständig, entspannten Zustand des elastischen Elements. Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Unter dem Ausdruck "zu wenigstens einem Großteil" sollen dabei insbesondere zumindest 55 %, vorteilhaft zumindest 65 %, vorzugsweise zumindest 75 %, besonders bevorzugt zumindest 85 % und besonders vorteilhaft zumindest 95 % verstanden werden.

Unter einer "holzbearbeitenden Werkzeugmaschinenvorrichtung" soll in diesem Zusammenhang eine holzbearbeitenden Werkzeugmaschine, wie eine Hobelmaschine, eine Fräsmaschine, eine Kehlmaschine und/oder eine Stoßmaschine, verstanden werden. Insbesondere kann die Werkzeugmaschinenvorrichtung dabei das zumindest eine Bearbeitungswerkzeug und/oder zumindest eine Bearbeitungseinheit umfassen. Unter einer "Bearbeitungseinheit" soll dabei insbesondere eine Einheit verstanden werden, welche insbesondere zumindest zu einer Aufnahme von zumindest einem Bearbeitungswerkzeug, insbesondere dem zuvor genannten Bearbeitungswerkzeug, vorteilhaft mittels der Spanneinheit, vorgesehen ist und/oder das Bearbeitungswerkzeug aufweist. Vorteilhaft ist die Bearbeitungseinheit und/oder das Bearbeitungswerkzeug, insbesondere mittels einer Antriebseinheit, linear und/oder vorteilhaft drehbar und/oder rotierend antreibbar. Insbesondere ist das Bearbeitungswerkzeug dabei in zumindest einem Betriebszustand zu einer, vorteilhaft spanenden, Bearbeitung wenigstens eines Werkstücks, vorteilhaft Holzwerkstücks, vorgesehen. Das Bearbeitungswerkzeug. Ist vorteihaft als Messer, als Klinge, als Hobelwerkzeug und/oder als Fräswerkzeug ausgebildet.

Ferner soll unter einer "Spanneinheit" insbesondere eine Einheit, insbesondere mit zumindest einem Spannelement, verstanden werden, welche zumindest zu einer, insbesondere mittelbaren und/oder vorteilhaft unmittelbaren, Befestigung und vorteilhaft zu einem, insbesondere temporären und/oder vorteilhaft dauerhaften, Einspannen zumindest eines Bearbeitungswerkzeugs, insbesondere des zuvor genannten Bearbeitungswerkzeugs, vorgesehen ist. Darüber hinaus soll unter einer "Vorausrichteinheit" insbesondere eine Einheit verstanden werden, welche in zumindest einem Montagezustand und/oder Betriebszustand zumindest zu einer Positionierung, insbesondere Vorpositionierung, und/oder Ausrichtung, insbesondere Vorausrichtung, zumindest eines Bearbeitungswerkzeugs, insbesondere des zuvor genannten Bearbeitungswerkzeugs, vorgesehen ist.

Ferner soll unter einem "elastischen Element" insbesondere ein Element, vorzugsweise ein Rückstellelement, verstanden werden, das zumindest einen Teilbereich und/oder zumindest einen Teil aufweist, der in einem normalen Betriebszustand zumindest in seiner Position um zumindest 0,5 mm, vorteilhaft um zumindest 1 mm, vorzugsweise um zumindest 2 mm und besonders bevorzugt um zumindest 3 mm, elastisch veränderbar ist, und das insbesondere eine von einer Veränderung der Position abhängige und vorzugsweise zu der Veränderung proportionale Gegenkraft erzeugt, die insbesondere der Veränderung entgegen wirkt. Insbesondere ist das elastische Element wiederholt, insbesondere zumindest 100-mal, vorzugsweise zumindest 500-mal, insbesondere beschädigungsfrei, verformbar und strebt insbesondere nach einer Verformung selbstständig wieder einer Grundform zu. Vorzugsweise weist das zumindest eine elastische Element dabei in einem montierten Zustand eine Vorspannung auf. Unter einer "Einhausungseinheit" soll darüber hinaus insbesondere eine Einheit mit zumindest einem, vorteilhaft genau einem, Gehäuse verstanden werden, welches das elastische Element im montierten Zustand zumindest in Umfangsrichtung zumindest zu wenigstens einem Großteil und vorteilhaft vollständig umschließt. Bevorzugt ist das Gehäuse dabei einstückig ausgebildet. Unter "einstückig" soll in diesem Zusammenhang insbesondere zumindest stoffschlüssig verbunden und/oder miteinander ausgebildet verstanden werden. Der Stoffschluss kann beispielsweise durch einen Klebeprozess, einen Anspritzprozess, einen Schweißprozess, einen Lötprozess und/oder einen anderen Prozess hergestellt werden. Vorteilhaft soll unter einstückig aus einem Stück und/oder in einem Stück geformt verstanden werden. Vorzugsweise wird dieses eine Stück aus einem einzelnen Rohling, einer Masse und/oder einem Guss, wie beispielsweise in einem Extrusionsverfahren, insbesondere einem Ein- und/oder Mehrkomponenten-Extrusionsverfahren, und/oder einem Spritzgussverfahren, insbesondere einem Ein- und/oder Mehrkomponenten-Spritzgussverfahren, hergestellt. Darunter, dass ein Objekt ein weiteres Objekt "zu wenigstens einem Großteil umschließt" soll in diesem Zusammenhang insbesondere verstanden werden, dass zumindest 55 %, vorteilhaft zumindest 65 %, vorzugsweise zumindest 75 %, besonders vorteilhaft zumindest 85 % und besonders bevorzugt zumindest 95 % aller möglichen von dem weiteren Objekt ausgehenden, insbesondere verschiedenen, Geraden zumindest einen Schnittpunkt mit dem Objekt aufweisen. Durch eine entsprechende Ausgestaltung der Werkzeugmaschinenvorrichtung kann insbesondere eine Effizienz, insbesondere eine Arbeitseffizienz, eine Umwelteffizienz und/oder eine Kosteneffizienz, verbessert werden. Darüber hinaus kann insbesondere ein Abknicken des elastischen Elements und/oder eine erhöhte Abnutzung und/oder ein Verklemmen des elastischen Elements, beispielsweise durch Bearbeitungsspäne eines zu bearbeitenden Werkstücks, reduziert und/oder gänzlich verhindert werden, wodurch vorteilhaft eine Betriebssicherheit erhöht werden kann. Zudem kann insbesondere eine Qualität und/oder eine Lebensdauer der Werkzeugmaschinenvorrichtung vorteilhaft erhöht werden. Ferner kann eine vorteilhaft flexible und/oder benutzerfreundliche Werkzeugmaschine bereitgestellt werden, wobei insbesondere auch unterschiedliche Bearbeitungswerkzeuge, beispielsweise mit einer unterschiedlichen Materialstärke und/oder unterschiedlichen Länge, sicher aufgenommen werden können.

Das elastische Element könnte beispielsweise als Polymer, als Elastomer, als Gummielement und/oder als Silikonelement ausgebildet sein und/oder zumindest teilweise aus einem Polymer, einem Elastomer, Gummi und/oder Silikon bestehen. Vorzugsweise ist das elastische Element jedoch als ein Federelement, insbesondere als eine Druckfeder, wie beispielsweise eine Kegelfeder und/oder vorzugsweise eine Schraubenfeder, ausgebildet. Vorteilhaft besteht das elastische Element dabei zumindest teilweise, vorzugsweise zu wenigstens einem Großteil und besonders bevorzugt vollständig aus, vorzugsweise gehärtetem, Stahl, insbesondere Federstahl. Hierdurch kann insbesondere ein kostengünstiges sowie einfach aufgebautes elastisches Element bereitgestellt werden.

Eine besonders hohe Flexibilität und/oder Betriebssicherheit kann insbesondere dann erreicht werden, wenn die Einhausungseinheit zumindest ein, vorteilhaft genau ein, Gehäuse, insbesondere das bereits zuvor genannte Gehäuse, und zumindest ein, vorteilhaft genau ein, relativ zu dem Gehäuse beweglich gelagertes Anlageelement aufweist. Das Anlageelement ist dabei insbesondere zumindest im Wesentlichen stiftförmig, zylinderförmig, kegelförmig, halbkugelförmig und/oder bevorzugt kugelförmig ausgebildet. Vorteilhaft weist das Anlageelement eine Wirkverbindung und bevorzugt eine direkte Verbindung mit dem elastischen Element auf. Besonders bevorzugt umschließt das Gehäuse das elastische Element im montierten Zustand zu wenigstens einem Großteil. Zudem umschließt das Anlageelement das elastische Element vorteilhaft zumindest teilweise. Unter einem "zumindest im Wesentlichen stiftförmigen" Objekt soll insbesondere ein Objekt verstanden werden, welches von einem stiftförmigen Referenzobjekt mit einem Volumenanteil von höchstens 30 %, vorzugsweise von höchstens 20 % und besonders bevorzugt von höchstens 10 % abweicht. Entsprechendes soll insbesondere für die Wendungen zumindest im Wesentlichen zylinderförmig, kegelförmig, halbkugelförmig und/oder kugelförmig gelten. Ferner soll der Ausdruck "beweglich gelagert" in diesem Zusammenhang insbesondere eine Lagerung eines Objekts definieren, wobei das Objekt eine Bewegungsmöglichkeit in zumindest eine Richtung entlang einer Strecke von zumindest 0,5 mm, vorteilhaft von zumindest 1 mm, vorzugsweise von zumindest 2 mm und besonders bevorzugt von zumindest 3 mm aufweist, insbesondere relativ zu einem weiteren Objekt.

Die Vorausrichteinheit könnte beispielsweise einstückig mit der Spanneinheit und/oder der Bearbeitungseinheit ausgebildet sein. Vorteilhaft wird jedoch vorgeschlagen, dass die Spanneinheit zumindest ein Aufnahmeelement aufweist, welches zumindest eine Aufnahmevertiefung definiert, in welcher die Vorausrichteinheit im montierten Zustand zumindest teilweise und vorzugsweise zu wenigstens einem Großteil angeordnet ist. Hierdurch kann insbesondere eine besonders effiziente, einfache und/oder kostengünstige Herstellung erreicht werden.

Die Vorausrichteinheit könnte beispielsweise mittels einer Pressverbindung in der Aufnahmevertiefung befestigt sein. In einer bevorzugten Ausgestaltung der Erfindung wird jedoch vorgeschlagen, dass die Vorausrichteinheit zumindest ein, insbesondere an einer Außenwand des Gehäuses angeordnetes, Außengewinde aufweist, welches zu einer Befestigung der Vorausrichteinheit in der Aufnahmevertiefung vorgesehen ist. Hierdurch kann insbesondere eine Wartung vereinfacht werden. Zudem kann die Vorausrichteinheit vorteilhaft einfach ausgetauscht werden, wodurch insbesondere eine Lebensdauer der Werkzeugmaschine erhöht werden kann.

In einer besonders bevorzugten Ausgestaltung der Erfindung wird vorgeschlagen, dass die Vorausrichteinheit als Federstößel und besonders vorteilhaft als Kugelstößel ausgebildet ist, wodurch eine besonders kosteneffiziente Lösung bereitgestellt werden kann und vorteilhaft auf bekannte und/oder kommerziell erwerbliche Elemente zurückgegriffen werden kann.

Des Weiteren wird vorgeschlagen, dass die Vorausrichteinheit zumindest teilweise aus Metall, insbesondere Aluminium und/oder Edelstahl, besteht. Bevorzugt besteht dabei die Einhausungseinheit zu wenigstens einem Großteil und besonders bevorzugt vollständig aus Metall, insbesondere Aluminium und/oder Edelstahl. Hierdurch kann insbesondere eine Stabilität verbessert und/oder eine Lebensdauer weiter erhöht werden.

Darüber hinaus wird vorgeschlagen, dass die Vorausrichteinheit zumindest teilweise als Anpresseinheit ausgebildet und dazu vorgesehen ist, das Bearbeitungswerkzeug zumindest bei einem Montagevorgang in einer definierten Lage zu halten und insbesondere in einer definierten Lage vorzuspannen. Hierdurch kann insbesondere eine Montageeffizienz verbessert werden. Zudem kann eine einfache und benutzerfreundliche Montage erreicht werden. Darüber hinaus können insbesondere auch unterschiedliche Bearbeitungswerkzeuge und/oder unterschiedlich dicke Bearbeitungswerkzeuge sicher gehalten werden.

Weiterhin wird vorgeschlagen, dass die Vorausrichteinheit zumindest teilweise als Einstelleinheit ausgebildet und zu einer Einstellung einer Bearbeitungstiefe des Bearbeitungswerkzeugs, insbesondere in vertikaler Richtung bezüglich eines zu bearbeitenden Werkstücks und/oder eines Untergrunds, vorgesehen ist. Hierdurch kann insbesondere eine Flexibilität erhöht werden. Zudem kann eine vorteilhaft einfache und/oder schnelle Einstellung einer Bearbeitungstiefe erreicht werden.

Ferner wird vorgeschlagen, dass die Vorausrichteinheit zumindest teilweise als Ausrichteinheit ausgebildet und zu einer Ausrichtung des Bearbeitungswerkzeugs, insbesondere in horizontaler Richtung bezüglich eines zu bearbeitenden Werkstücks und/oder eines Untergrunds, vorgesehen ist. Hierdurch kann eine besonders effiziente und/oder schnelle Ausrichtung des Bearbeitungswerkzeugs erreicht werden.

### Zeichnung

Weitere Vorteile ergeben sich aus der folgenden Zeichnungsbeschreibung. In der Zeichnung sind drei Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Holzbearbeitende Werkzeugmaschine mit einer Werkzeugmaschinenvorrichtung in einer schematischen Ansicht,
- Fig. 2: eine Holzbearbeitende Bearbeitungseinheit der Werkzeugmaschinenvorrichtung mit einer Spanneinheit in einer perspektivischen Ansicht,
- Fig. 3a: eine nicht erfindungsgemäß Bearbeitungseinheit mit der Spanneinheit in einer Schnittansicht,
- Fig. 3b: eine Vorausrichteinheit der Spanneinheit in einer vergrößerten Darstellung,
- Fig. 4a: eine nicht erfindungsgemäß Spanneinheit in einem ersten Betriebszustand in einer schematischen Ansicht,
- Fig. 4b: eine nicht erfindungsgemäß Spanneinheit in einem zweiten Betriebszustand in einer schematischen Ansicht,
- Fig. 5a: eine Spanneinheit einer weiteren Werkzeugmaschinenvorrichtung in einem ersten Betriebszustand in einer schematischen Ansicht,
- Fig. 5b: die Spanneinheit aus Figur 5a in einem zweiten Betriebszustand in einer schematischen Ansicht,
- Fig. 6: eine erfindungsgemäß holzbearbeitende Werkzeugmaschine mit einer weiteren Werkzeugmaschinenvorrichtung in einer schematischen Ansicht,
- Fig. 7: eine erfindungsgemäß holzbearbeitende Bearbeitungseinheit der weiteren Werkzeugmaschinenvorrichtung aus Figur 6 mit einer Spanneinheit in einer perspektivischen Ansicht und
- Fig. 8: die erfindungsgemäß holzbearbeitende Bearbeitungseinheit aus Figur 7 mit der Spanneinheit in einer Schnittansicht.

### Beschreibung der Ausführungsbeispiele

Figur 1 zeigt eine Holzbearbeitende Werkzeugmaschine 28a in einer schematischen Darstellung. Die Werkzeugmaschine 28a ist im vorliegenden Fall als Standgerät ausgebildet. Die Werkzeugmaschine 28a entspricht einer holzbearbeitenden Werkzeugmaschine. Die Werkzeugmaschine 28a ist dabei beispielhaft als Stoßmaschine ausgebildet. Ferner ist die Werkzeugmaschine 28a motorisch betreibbar ausgebildet. Im vorliegenden Fall ist die Werkzeugmaschine 28a als eine Elektrowerkzeugmaschine ausgebildet. Die Werkzeugmaschine 28a ist dabei kabelgebunden und somit insbesondere netzbetrieben. Alternativ ist denkbar, eine Werkzeugmaschine als tragbare Werkzeugmaschine und/oder als Handwerkzeugmaschine auszubilden. Zudem könnte eine Werkzeugmaschine grundsätzlich auch als metallbearbeitende Werkzeugmaschine ausgebildet sein und/oder als beliebige andere, insbesondere holzbearbeitende, Werkzeugmaschine, wie eine Hobelmaschine. Auch könnte eine Werkzeugmaschine kabellos ausgebildet sein und beispielsweise einen Verbrennungsmotor aufweisen und/oder batteriebetrieben und/oder akkubetrieben ausgebildet sein.

Die Werkzeugmaschine 28a umfasst ein Maschinengehäuse 29a. Das Maschinengehäuse 29a ist als Außengehäuse ausgebildet. Das Maschinengehäuse 29a ist als Standeinheit ausgebildet. Das Maschinengehäuse 29a dient zur Aufstellung der Werkzeugmaschine 28a auf einem Untergrund. Innerhalb des Maschinengehäuses 29a sind wenigstens ein Großteil der für einen Betrieb der Werkzeugmaschine 28a benötigten Bauteile angeordnet.

Die Werkzeugmaschine 28a umfasst ferner eine Auflageeinheit 30a. Die Auflageeinheit 30a ist als Grundplatte ausgebildet. Die Auflageeinheit 30a schließt das Maschinengehäuse 29a in eine dem Untergrund abgewandte Richtung ab. Die Auflageeinheit 30a ist in einem Bearbeitungsbetriebszustand zur Auflage eines zu bearbeitenden Werkstücks vorgesehen. Die Auflageeinheit 30a weist eine Haupterstreckungsebene auf, welche zumindest im Wesentlichen parallel zu dem Untergrund angeordnet ist.

Erfindungsgemäß umfasst die Werkzeugmaschine 28a eine Werkzeugmaschinenvorrichtung. Die Werkzeugmaschinenvorrichtung umfasst eine Bearbeitungseinheit 32a (vgl. auch Figur 2). Die Bearbeitungseinheit 32a ist auf einer dem Untergrund abgewandten Seite der Auflageeinheit 30a angeordnet. Die Bearbeitungseinheit 32a ist beweglich mit der Auflageeinheit 30a verbunden. Die Bearbeitungseinheit 32a ist dabei rotierend um eine Rotationsachse antreibbar.

Die Bearbeitungseinheit umfasst erfindungsgemäß einen Grundkörper. Der Grundkörper ist als Rotationskörper ausgebildet. Der Grundkörper ist zumindest im Wesentlichen zylinderförmig ausgebildet. Der Grundkörper umfasst eine zentral angeordnete Befestigungsvertiefung. Die Befestigungsvertiefung ist im vorliegenden Fall als Durchgangsöffnung ausgebildet. Die Befestigungsvertiefung erstreckt sich in Richtung der Rotationsachse. Die Befestigungsvertiefung ist zur Verbindung der Bearbeitungseinheit mit der Auflageeinheit, insbesondere einer Antriebswelle, vorgesehen.

Darüber hinaus umfasst die Bearbeitungseinheit zumindest ein Bearbeitungswerkzeug. Im vorliegenden Fall umfasst die Bearbeitungseinheit zwei Bearbeitungswerkzeuge, wobei insbesondere der Übersichtlichkeit halber in Figur 2 lediglich eines der Bearbeitungswerkzeuge mit einem Bezugszeichen versehen ist. Die Bearbeitungswerkzeuge sind zumindest im Wesentlichen identisch zueinander. Die Bearbeitungswerkzeuge sind in einem montierten Zustand jeweils in einem äußeren Randbereich des Grundkörpers angeordnet. Die Bearbeitungswerkzeuge sind dabei auf gegenüberliegenden Seiten des Grundkörpers angeordnet. Die Bearbeitungswerkzeuge sind drehfest mit dem Grundkörper verbunden. Die Bearbeitungswerkzeuge sind im vorliegenden Fall jeweils als Klinge ausgebildet. Die Bearbeitungswerkzeuge bestehen aus Metall, im vorliegenden Fall insbesondere Stahl. Die Bearbeitungswerkzeuge sind zu einer spanenden Bearbeitung eines Werkstücks, im vorliegenden Fall insbesondere eines Holzwerkstücks, vorgesehen. Alternativ kann eine Werkzeugmaschinenvorrichtung jedoch auch eine beliebige andere Anzahl an, vorteilhaft zumindest im Wesentlichen identisch ausgebildeten, Bearbeitungswerkzeugen umfassen, wie beispielsweise genau ein Bearbeitungswerkzeug und/oder zumindest drei, zumindest vier, zumindest fünf und/oder zumindest sechs Bearbeitungswerkzeuge. Zudem ist denkbar, zumindest ein Bearbeitungswerkzeug als Fräswerkzeug und/oder Schneidmesser oder dergleichen auszubilden. Auch könnte ein Bearbeitungswerkzeug zumindest teilweise, vorzugsweise zu wenigstens einem Großteil und besonders bevorzugt vollständig aus einem beliebigen anderen Material bestehen, wie beispielsweise einem Verbundwerkstoff, einer Legierung und/oder einer Keramik.

Ferner umfasst die Bearbeitungseinheit 32a zumindest eine Spanneinheit 10a. Im vorliegenden Fall umfasst die Bearbeitungseinheit 32a zwei Spanneinheiten 10a, wobei insbesondere der Übersichtlichkeit halber in Figur 2 lediglich eine dem Bearbeitungswerkzeug 12a zugeordnete Spanneinheit 10a der Spanneinheiten 10a mit einem Bezugszeichen versehen ist. Die Spanneinheiten 10a sind zumindest im Wesentlichen identisch zueinander. Die Spanneinheiten 10a sind in einem montierten Zustand jeweils in dem äußeren Randbereich des Grundkörpers 34a angeordnet. Die Spanneinheiten 10a sind dabei auf gegenüberliegenden Seiten des Grundkörpers 34a angeordnet. Die Spanneinheiten 10a dienen im vorliegenden Fall als Bearbeitungswerkzeugaufnahmen und sind dabei insbesondere jeweils zu einem Einspannen eines der Bearbeitungswerkzeuge 12a vorgesehen. Die Spanneinheiten 10a sind dazu vorgesehen, eine Lage der Bearbeitungswerkzeuge 12a zumindest im Wesentlichen festzulegen. Alternativ kann eine Werkzeugmaschinenvorrichtung jedoch auch eine beliebige andere Anzahl an, vorteilhaft zumindest im Wesentlichen identisch ausgebildeten, Spanneinheiten umfassen, wie beispielsweise genau eine Spanneinheit und/oder zumindest drei, zumindest vier, zumindest fünf und/oder zumindest sechs Spanneinheiten. Vorteilhaft ist eine Anzahl an Spanneinheiten dabei an eine Anzahl an Bearbeitungswerkzeugen angepasst und bevorzugt identisch.

Im Folgenden wird nun unter Verweis auf die Figuren 3a und 3b lediglich eine Ausgestaltung einer Spanneinheit 10a der Spanneinheiten 10a und eines Bearbeitungswerkzeugs 12a der Bearbeitungswerkzeuge 12a näher beschrieben, wobei die folgende Beschreibung, insbesondere aufgrund der zumindest im Wesentlichen identischen Ausgestaltung der Spanneinheiten 10a und der Bearbeitungswerkzeuge 12a, auch auf die weitere Spanneinheit und das weitere Bearbeitungswerkzeug übernommen werden kann.

Die Spanneinheit 10a weist ein Spannelement 38a auf. Das Spannelement 38a ist als Kontaktelement ausgebildet. Das Spannelement 38a ist beweglich relativ zu dem Grundkörper 34a gelagert. Eine Kontur des Spannelements 38a ist zumindest im Wesentlichen an eine Kontur des Bearbeitungswerkzeugs 12a angepasst. Das Spannelement 38a begrenzt zusammen mit einer Seitenwandung 46a des Grundkörpers 34a einen Bearbeitungswerkzeugaufnahmebereich für das Bearbeitungswerkzeug 12a. Im montierten Zustand berühren das Spannelement 38a, insbesondere eine Haupterstreckungsfläche des Spannelements 38a, und die Seitenwandung 46a des Grundkörpers 34a das Bearbeitungswerkzeug 12a, insbesondere eine Haupterstreckungsfläche des Bearbeitungswerkzeugs 12a, unmittelbar und spannen das Bearbeitungswerkzeug 12a in dem Bearbeitungswerkzeugaufnahmebereich ein.

Darüber hinaus umfasst die Spanneinheit 10a ein Aufnahmeelement 24a. Das Aufnahmeelement 24a ist im vorliegenden Fall einstückig mit dem Spannelement 38a ausgebildet. Das Aufnahmeelement 24a definiert eine Aufnahmevertiefung 26a. Die Aufnahmevertiefung 26a entspricht einer zumindest im Wesentlichen zylindrischen, im vorliegenden Fall insbesondere kreiszylindrischen, Ausnehmung. Die Aufnahmevertiefung 26a ist dabei als Bohrung, insbesondere als Sackloch und/oder Kernloch, ausgebildet. Die Aufnahmevertiefung 26a ist zwischen der Fixiereinheit 40a und dem Bearbeitungswerkzeug 12a angeordnet. Zudem umfasst das Aufnahmeelement 24a ein Innengewinde, welches im Bereich der Aufnahmevertiefung 26a, insbesondere einer die Aufnahmevertiefung 26a begrenzenden Wandung des Aufnahmeelements 24a, angeordnet ist. Grundsätzlich ist auch denkbar, ein auf ein Innengewinde zu verzichten und/oder eine Aufnahmevertiefung zu verzichten. Zudem ist prinzipiell denkbar, ein Aufnahmeelement separat von einem Spannelement auszubilden.

Des Weiteren umfasst die Spanneinheit 10a zumindest eine Vorausrichteinheit 14a. Im vorliegenden Fall weist die Werkzeugmaschinenvorrichtung zwei, insbesondere dem Bearbeitungswerkzeug 12a zugeordnete, Vorausrichteinheiten 14a auf. Die Vorausrichteinheiten 14a sind zumindest im Wesentlichen identisch zueinander ausgebildet. Die Vorausrichteinheiten 14a sind bezüglich der Rotationsachse der Bearbeitungseinheit 32a versetzt zueinander angeordnet. Die Vorausrichteinheiten 14a sind als Federstößel, insbesondere Kugelstößel, ausgebildet. Die Vorausrichteinheiten 14a sind im vorliegenden Fall zu einer Vorpositionierung des Bearbeitungswerkzeugs 12a, insbesondere bei einem Montagevorgang des Bearbeitungswerkzeugs 12a und/oder bei einem Ausrichtvorgang des Bearbeitungswerkzeugs 12a, vorgesehen. Alternativ kann eine Werkzeugmaschinenvorrichtung auch eine andere Anzahl an Vorausrichteinheiten aufweisen, wie beispielweise genau eine Vorausrichteinheit oder zumindest zwei, zumindest drei und/oder zumindest vier Vorausrichteinheiten.

Im Folgenden wird nun wiederum lediglich eine Vorausrichteinheit 14a der Vorausrichteinheiten 14a näher beschrieben, wobei die folgende Beschreibung, insbesondere aufgrund der zumindest im Wesentlichen identischen Ausgestaltung der Vorausrichteinheiten 14a, auch auf die weitere Vorausrichteinheit übernommen werden kann.

Die Vorausrichteinheit 14a weist ein elastisches Element 16a auf (vgl. insbesondere Figur 3b). Das elastische Element 16a ist als Federelement, im vorliegenden Fall insbesondere als Schraubenfeder, ausgebildet. Das elastische Element 16a besteht aus gehärtetem Federstahl. Das elastische Element 16a weist in einem unbelasteten Zustand eine Längserstreckung von etwa 10 mm und vorzugsweise von etwa 5 mm auf. Alternativ ist denkbar, dass ein elastisches Element zumindest teilweise, vorzugsweise zu wenigstens einem Großteil und besonders bevorzugt vollständig, aus einem Kunststoff, einer Legierung und/oder einem Verbundwerkstoff besteht. Zudem ist denkbar, ein elastisches Element als Silikonelement und/oder Gummielement auszubilden. Darüber hinaus ist denkbar, eine Mehrzahl elastischer Elemente, wie beispielsweise zumindest zwei, zumindest drei und/oder zumindest vier elastische Elemente, zu verwenden.

Darüber hinaus umfasst die Vorausrichteinheit 14a eine Einhausungseinheit 18a. Die Einhausungseinheit 18a besteht aus Metall, insbesondere Aluminium. Die Einhausungseinheit 18a ist zweiteilig ausgebildet. Die Einhausungseinheit 18a umschließt das elastische Element 16a in einem montierten Zustand vollständig.

Dazu umfasst die Einhausungseinheit 18a ein Gehäuse 20a auf. Das Gehäuse 20a ist einstückig ausgebildet. Das Gehäuse 20a ist zumindest im Wesentlichen zylinderförmig, insbesondere kreiszylinderförmig. Eine Außenform des Gehäuses 20a ist dabei an eine Innenform der Aufnahmevertiefung 26a angepasst. Das Gehäuse 20a ist hohl ausgebildet. Das Gehäuse 20a definiert einen Aufnahmeraum 48a. Der Aufnahmeraum 48a ist durch eine Gehäuseseitenfläche des Gehäuses 20a und einen Gehäuseboden des Gehäuses 20a begrenzt. Demnach ist der Aufnahmeraum 48a in eine Richtung geöffnet und weist eine Aufnahmeöffnung 50a auf. Im montierten Zustand ist das elastische Element 16a dabei vollständig in dem Aufnahmeraum 48a angeordnet, insbesondere derart, dass das Gehäuse 20a das elastische Element 16a vollständig in Umfangsrichtung umgreift, insbesondere sowohl in einem vorgespannten Zustand des elastischen Elements 16a als auch in einem, insbesondere vollständig, entspannten Zustand des elastischen Elements 16a.

Zudem weist die Einhausungseinheit 18a ein Anlageelement 22a auf. Das Anlageelement 22a ist einstückig ausgebildet. Das Anlageelement 22a ist kugelförmig ausgebildet. Eine Außenform des Anlageelements 22a ist dabei an eine Innenform des Gehäuses 20a angepasst. In einem montierten Zustand ist das Anlageelement 22a in Richtung einer Längserstreckung des Gehäuses 20a und/oder des elastischen Elements 16a relativ zu dem Gehäuse 20a beweglich gelagert, insbesondere mittels des elastischen Elements 16a. Dabei verschließt das Anlageelement 22a das Gehäuse 20a, insbesondere die Aufnahmeöffnung 50a des Aufnahmeraums 48a, insbesondere sowohl im vorgespannten Zustand des elastischen Elements 16a als auch im, insbesondere vollständig, entspannten Zustand des elastischen Elements 16a. Demnach bilden das Gehäuse 20a und das Anlageelement 22a im montierten Zustand einen zumindest im Wesentlichen geschlossenen Aufnahmebereich für das elastische Element 16a, wodurch insbesondere ein vorteilhafter Schutz des elastischen Elements 16a vor Bearbeitungsspänen und/oder Abrieb erreicht werden kann, insbesondere sowohl im vorgespannten Zustand des elastischen Elements 16a als auch im, insbesondere vollständig, entspannten Zustand des elastischen Elements 16a. Alternativ ist denkbar, eine Einhausungseinheit zumindest teilweise, vorzugsweise zu wenigstens einem Großteil und besonders bevorzugt vollständig, aus einem Kunststoff, einer Legierung und/oder einem Verbundwerkstoff zu fertigen. Darüber hinaus ist denkbar, auf ein Anlageelement zu verzichten und/oder ein Anlageelement stiftförmig und/oder halbkugelförmig auszubilden.

In den Figuren 5a bis 5b sind weitere Beispiele von holzbearbeitende Werkzeugmaschinenvorrichtung gezeigt. In den Figuren 6-8 wird die erfindungsgemäße Vorrichtung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 4b, verwiesen werden kann. Zur Unterscheidung der Ausführungsbeispiele ist der Buchstabe a den Bezugszeichen des Ausführungsbeispiels in den Figuren 1 bis 4b nachgestellt. In den Ausführungsbeispielen der Figuren 5a bis 8 ist der Buchstabe a durch die Buchstaben b und c ersetzt.

In den Figuren 5a und 5b ist ein weiteres Beispiel von holzbearbeitende Werkzeugmaschinenvorrichtung gezeigt. Dem Beispiel der Figuren 5a und 5b ist der Buchstabe b nachgestellt. Das weitere Beispiel der Figuren 5a und 5b unterscheidet sich von dem vorherigen Beispiel zumindest im Wesentlichen durch eine Anordnung einer Vorausrichteinheit 14b einer Spanneinheit 10b.

Im vorliegenden Fall ist die Vorausrichteinheit 14b als Einstelleinheit ausgebildet. Dabei ist die Vorausrichteinheit 14b zu einer Einstellung einer Bearbeitungstiefe eines Bearbeitungswerkzeugs 12b, insbesondere in vertikaler Richtung bezüglich eines zu bearbeitenden Werkstücks und/oder eines Untergrunds, vorgesehen. Hierzu ist die Vorausrichteinheit 14b auf einer einer Bearbeitungsseite, insbesondere Klingenseite, abgewandten, insbesondere gegenüberliegenden, Seite des Bearbeitungswerkzeugs 12b angeordnet. Dabei steht ein Anlageelement 22b einer Einhausungseinheit 18b der Vorausrichteinheit 14b im eingebauten Zustand unmittelbar mit dem Bearbeitungswerkzeug 12b in Kontakt, insbesondere derart, dass ein elastisches Element 16b der Vorausrichteinheit 14b eine Vorspannung aufweist.

Das Anlageelement 22b und das elastische Element 16b sind zu einer Bewegung des Bearbeitungswerkzeugs 12b und/oder zu einer beweglichen Lagerung des Bearbeitungswerkzeugs 12b, insbesondere zur Einstellung der Bearbeitungstiefe, vorgesehen. Das Anlageelement 22b und das elastische Element 16b sind dazu vorgesehen, das Bearbeitungswerkzeug 12b zu einer Einstellung der Bearbeitungstiefe mittels der Rückstellkraft des elastischen Elements 16b in Richtung eines Einstellkörpers 52b, welcher insbesondere dem Werkstück entsprechen kann, zu drücken (vgl. insbesondere Figur 5b). Dazu wird eine Fixiereinheit 40b der Spanneinheit 10b und damit insbesondere ein Spannelement 38b der Spanneinheit 10b gelöst, wodurch das Anlageelement 22b und das elastische Element 16b das Bearbeitungswerkzeug 12b mittels der Rückstellkraft in Richtung des Einstellkörpers 52b drücken. Der Einstellkörper 52b entspricht dabei einem Anschlag für das Bearbeitungswerkzeug 12b und dient zur Einstellung der Bearbeitungstiefe. Anschließend kann durch einen Benutzer eine endgültige Fixierung des Bearbeitungswerkzeugs 12b mittels der Fixiereinheit 40b erfolgen.

In den Figuren 6 bis 8 ist die Erfindung gezeigt. Dem Ausführungsbeispiel der Figuren 6 bis 8 ist der Buchstabe c nachgestellt. Das weitere Ausführungsbeispiel der Figuren 6 bis 8 unterscheidet sich von den vorherigen Ausführungsbeispielen zumindest im Wesentlichen durch eine Ausgestaltung einer Werkzeugmaschine 28c und/oder einer Anordnung einer Vorausrichteinheit 14b einer Spanneinheit 10b.

Figur 6 zeigt die erfindungsgemäße Werkzeugmaschine 28c in einer schematischen Darstellung. Die Werkzeugmaschine 28c ist im vorliegenden Fall als Handwerkzeugmaschine ausgebildet. Die Werkzeugmaschine 28c ist dabei beispielhaft als Hobelmaschine, insbesondere Elektrohobel, ausgebildet.

Die Werkzeugmaschine 28c umfasst ein Maschinengehäuse 29c. Das Maschinengehäuse 29c ist als Außengehäuse ausgebildet. Innerhalb des Maschinengehäuses 29c sind wenigstens ein Großteil der für einen Betrieb der Werkzeugmaschine 28c benötigten Bauteile angeordnet.

Die Werkzeugmaschine 28c umfasst ferner eine Auflageeinheit 30c. Die Auflageeinheit 30c ist auf einer Unterseite des Maschinengehäuses 29c angeordnet. Die Auflageeinheit 30c ist als Gleitschuh ausgebildet. Die Auflageeinheit 30c liegt in einem Bearbeitungsbetriebszustand und/oder bei einer Bearbeitung eines Werkstücks auf einer Bearbeitungsfläche, wie beispielsweise einer Werkstückoberfläche des Werkstücks oder einer Führungsschiene, auf. Die Auflageeinheit 30c weist eine Haupterstreckungsebene auf, welche zumindest im Wesentlichen parallel zu der Bearbeitungsfläche angeordnet ist.

Die Figuren 7 und 8 zeigen eine Bearbeitungseinheit 32c einer Werkzeugmaschinenvorrichtung der Werkzeugmaschine 28c. Die Bearbeitungseinheit 32c ist dabei auf einer der Bearbeitungsfläche zugewandten Seite der Auflageeinheit 30c angeordnet.

Erfindungsgemäß ist die Vorausrichteinheit 14c im vorliegenden Fall als Ausrichteinheit ausgebildet. Dabei ist die Vorausrichteinheit 14c zu einer Ausrichtung eines Bearbeitungswerkzeugs 12c, insbesondere in horizontaler Richtung bezüglich des zu bearbeitenden Werkstücks, vorgesehen. Hierzu ist die Vorausrichteinheit 14c auf einer senkrecht zu einer Bearbeitungsseite, insbesondere Klingenseite, angeordneten Seite, insbesondere Seitenkante, des Bearbeitungswerkzeugs 12c angeordnet. Dabei steht ein Anlageelement 22c einer Einhausungseinheit 18c der Vorausrichteinheit 14c im eingebauten Zustand unmittelbar mit dem Bearbeitungswerkzeug 12c in Kontakt, insbesondere derart, dass ein elastisches Element 16c der Vorausrichteinheit 14c eine Vorspannung aufweist.

Das Anlageelement 22c und das elastische Element 16c sind erfindungsgemäß zu einer Bewegung des Bearbeitungswerkzeugs 12c und/oder zu einer beweglichen Lagerung des Bearbeitungswerkzeugs 12c, insbesondere zur horizontalen Ausrichtung des Bearbeitungswerkzeugs 12c, vorgesehen. Das Anlageelement 22c und das elastische Element 16c sind im vorliegenden Fall dazu vorgesehen, das Bearbeitungswerkzeug 12c zu einer horizontalen Ausrichtung mittels der Rückstellkraft des elastischen Elements 16c gegen ein horizontal der Vorausrichteinheit 14c gegenüberliegendes Anschlagelement 54c zu drücken.

Darüber hinaus umfasst die Spanneinheit 10c im vorliegenden Fall zwei weitere Vorausrichteinheiten 15c. Die weiteren Vorausrichteinheiten 15c sind als Einstelleinheit ausgebildet. Die weiteren Vorausrichteinheiten 15c entsprechen jeweils der Vorausrichteinheit 14b des vorherigen Ausführungsbeispiels.

## Patentansprüche

1. Holzbearbeitende Werkzeugmaschinenvorrichtung, mit mindestens eine Bearbeitungseinheit (32c), wobei die Bearbeitungseinheit (32c) rotierend um eine Rotationsachse antreibbar ist, wobei die Bearbeitungseinheit (32c) einen Grundkörper umfasst, der als Rotationskörper ausgebildet ist, wobei der Grundkörper zylinderförmig ausgebildet ist, wobei der Grundkörper eine zentral angeordnete Befestigungsvertiefung umfasst, die als Durchgangsöffnung ausgebildet ist, wobei sich die Befestigungsvertiefung in Richtung der Rotationsachse erstreckt, und mit einer Auflageeinheit (30c), und mit zumindest einer Spanneinheit (10c), welche dazu vorgesehen ist, zumindest eine Lage wenigstens eines Bearbeitungswerkzeugs (12c) zumindest teilweise festzulegen, und welche zumindest eine Vorausrichteinheit (14c) mit zumindest einem elastischen Element (16c) aufweist, wobei die Vorausrichteinheit (14c) zumindest eine Einhausungseinheit (18c) autweist, welche das elastische Element (16c) in einem montierten zustand zu wenigstens einem Grossteil umschliesst, **dadurch gekennzeichnet, dass** die Vorausrichteinheit (14c) zu einer Ausrichtung eines Bearbeitungswerkzeugs (12c) in horizontaler Richtung bezüglich des zu bearbeitenden Werkstücks vorgesehen ist, wobei die Vorausrichteinheit (14c) auf einer senkrecht zu einer Bearbeitungsseite angeordneten Seite des Bearbeitungswerkzeugs (12c) angeordnet ist, wobei ein Anlageelement (22c) der Einhausungseinheit (18c) der Vorausrichteinheit (14c) im eingebauten Zustand unmittelbar mit dem Bearbeitungswerkzeug (12c) in Kontakt steht, derart, dass das elastische Element (16c) der Vorausrichteinheit (14c) eine Vorspannung aufweist.

2. Werkzeugmaschinenvorrichtung nach Anspruch 1, **dadurch gekennzeichnet, dass** das elastische Element (16c) als ein Federelement ausgebildet ist.

3. Werkzeugmaschinenvorrichtung nach einem der vorhergehenden Ansprüche, **dadurch gekennzeichnet, dass** die Vorausrichteinheit (14c) zumindest teilweise als Einstelleinheit ausgebildet und zu einer Einstellung einer Bearbeitungstiefe des Bearbeitungswerkzeugs (12c) vorgesehen ist.

4. Werkzeugmaschinenvorrichtung nach einem der vorhergehenden Ansprüche, **dadurch gekennzeichnet, dass** die Vorausrichteinheit (14c) zumindest teilweise als Ausrichteinheit ausgebildet und zu einer Ausrichtung des Bearbeitungswerkzeugs (12c)

5. Werkzeugmaschine (28c), insbesondere holzbearbeitende Werkzeugmaschine, mit zumindest einer Werkzeugmaschinenvorrichtung nach einem der vorhergehenden Ansprüche.

## Claims

1. Woodworking machine-tool device, having at least one machining unit (32c), wherein the machining unit (32c) is able to be driven in rotation about an axis of rotation, wherein the machining unit (32c) comprises a main body, which is in the form of a rotation body, wherein the main body is formed in a cylindrical manner, wherein the main body comprises a centrally arranged fastening recess, which is in the form of a through-opening, wherein the fastening recess extends in the direction of the axis of rotation, and having a support unit (30c), and having at least one clamping unit (10c), which is intended to at least partially fix at least one position of at least one machining tool (12c), and which has at least one pre-orienting unit (14c) having at least one elastic element (16c), wherein the pre-orienting unit (14c) has at least one enclosure unit (18c), which at least largely surrounds the elastic element (16c) in a mounted state, **characterized in that** the pre-orienting unit (14c) is provided to orient a machining tool (12c) in a horizontal direction with respect to the workpiece to be machined, wherein the pre-orienting unit (14c) is arranged on a side of the machining tool (12c) that is arranged perpendicularly to a machining side, wherein an abutment element (22c) of the enclosure unit (18c) of the pre-orienting unit (14c) is in direct contact with the machining tool (12c) in the installed state, such that the elastic element (16c) of the pre-orienting unit (14c) is pretensioned.

2. Machine-tool device according to Claim 1, **characterized in that** the elastic element (16c) is in the form of a spring element.

3. Machine-tool device according to either of the preceding claims, **characterized in that** the pre-orienting unit (14c) is at least partially in the form of a setting unit and is intended to set a machining depth of the machining tool (12c).

4. Machine-tool device according to one of the preceding claims, **characterized in that** the pre-orienting unit (14c) is at least partially in the form of an orienting unit and is intended to orient the machining tool (12c).

5. Machine tool (28c), in particular woodworking machine tool, having at least one machine-tool device according to one of the preceding claims.

## Revendications

1. Dispositif de machines-outils pour le travail du bois, avec au moins une unité de traitement (32c), dans lequel l'unité de traitement (32c) peut être entraînée en rotation autour d'un axe de rotation, dans lequel l'unité de traitement (32c) comprend un corps de base, qui est réalisé sous forme de corps rotatif, dans lequel le corps de base est de forme cylindrique, dans lequel le corps de base comprend un creux de fixation disposé au centre, qui est réalisé sous forme d'ouverture de passage, dans lequel le creux de fixation s'étend dans la direction de l'axe de rotation, et avec une unité de dépôt (30c), et avec au moins une unité de serrage (10c), qui est prévue pour fixer au moins partiellement au moins une position d'au moins un outil de traitement (12c), et qui présente au moins une unité d'alignement préalable (14c) avec au moins un élément élastique (16c), dans lequel l'unité d'alignement préalable (14c) présente au moins une unité de boîtier (18c), qui entoure au moins en grande partie l'élément élastique (16c) dans un état monté, **caractérisé en ce que** l'unité d'alignement préalable (14c) est prévue pour un alignement d'un outil de traitement (12c) en direction horizontale par rapport à la pièce à traiter, dans lequel l'unité d'alignement préalable (14c) est disposée sur un côté de l'outil de traitement (12c) disposé perpendiculairement à un côté de traitement, dans lequel un élément d'appui (22c) de l'unité de boîtier (18c) de l'unité d'alignement préalable (14c) est dans l'état monté directement en contact avec l'outil de traitement (12c), de telle manière que l'élément élastique (16c) de l'unité d'alignement préalable (14c) présente une précontrainte.

2. Dispositif de machines-outils selon la revendication 1, **caractérisé en ce que** l'élément élastique (16c) est formé par un élément de ressort.

3. Dispositif de machines-outils selon l'une quelconque des revendications précédentes, **caractérisé en ce que** l'unité d'alignement préalable (14c) est réalisée au moins en partie comme unité de réglage et est prévue pour un réglage d'une profondeur de traitement de l'outil de traitement (12c).

4. Dispositif de machines-outils selon l'une quelconque des revendications précédentes, **caractérisé en ce que** l'unité d'alignement préalable (14c) est réalisée au moins en partie comme unité d'alignement et est prévue pour un alignement de l'outil de traitement (12c).

5. Machine-outil (28c), en particulier machine-outil pour le travail du bois, avec au moins un dispositif de machines-outils selon l'une quelconque des revendications précédentes.
